# EUROPÄISCHE PATENTSCHRIFT

(11) **EP 2 942 093 B1**
(45) Veröffentlichungstag und Bekanntmachung des Hinweises auf die Patenterteilung: **14.11.2018**
(21) Anmeldenummer: 14167667.6
(22) Anmeldetag: 09.05.2014
(51) Int. Cl.: A63H 19/24, A63H 19/32, A63H 30/04

(54) **Digitaler elektrischer Modellbahnartikel, Spielvorrichtung und Verfahren**
Digital electrical model railway article, toy device and method
Article de train miniature électrique, dispositif de jeu et procédé

(43) Veröffentlichungstag der Anmeldung: 11.11.2015
(73) Patentinhaber: Gebr. Märklin & Cie. GmbH, 73033 Göppingen (DE)
(72) Erfinder: Lingens, Martin, 70599 Stuttgart (DE); Kielkopf, Andreas, 73066 Uhingen (DE); Schöllkopf, Klaus, 74321 Bietigheim-Bissingen (DE)
(74) Vertreter: Hoeger, Stellrecht & Partner Patentanwälte mbB

(56) Entgegenhaltungen:
- WO-A1-2013/078273
- DE-A1-102004 016 636
- DE-A1-102010 000 089
- US-A1- 2008 023 593
- US-B1- 7 490 118
- US-B1- 8 154 227

## Beschreibung

Die Erfindung betrifft einen digitalen elektrischen Modelbahnartikel einer Modellbahnanlage, insbesondere Modelleisenbahnartikel, der eine Sende- und/oder Empfangseinrichtung umfasst mit einem unter einer Adresse ansprechbaren digitalen elektrischen Modellbahndecoder zum Übertragen von Daten zwischen dem Modellbahndecoder und einer Steuereinheit der Modellbahnanlage, wobei der Modellbahndecoder mit einer Fahrspur der Modellbahnanlage koppelbar ist und die Daten über eine fahrspurgebundene Datenverbindung übertragbar sind, wobei die Sende- und/oder Empfangseinrichtung ein im Modellbahnartikel angeordnetes Übertragungsglied umfasst, das in den Modellbahndecoder integriert oder mit diesem gekoppelt ist und über das eine drahtlose Datenverbindung zum Übertragen von Daten zwischen dem Modellbahndecoder und der Steuereinheit und/oder einer externen Sende- und/oder Empfangseinheit bereitstellbar ist.

Ferner betrifft die Erfindung eine Spielvorrichtung mit mindestens einem Modellbahnartikel.

Außerdem betrifft die Erfindung ein Verfahren zum Übertragen von Daten zwischen mindestens einer Sende- und/oder Empfangseinheit und einem digitalen elektrischen Modellbahndecoder.

Bei einer digitalen elektrischen Modellbahnanlage, insbesondere Modelleisenbahnanlage, können Modellbahnartikel mit einem Modellbahndecoder ausgestattet sein. Die Modellbahndecoder sind von einer Steuereinheit der Modellbahnanlage unter einer Adresse ansprechbar. Dies gibt die Möglichkeit, Steuerbefehle an den jeweiligen Modellbahndecoder zu übertragen, beispielsweise die Vorgabe eines Betriebszustandes, einer Geschwindigkeit, die Ansteuerung einer Funktionseinheit des Modellbahnartikels etc. Im Fall einer Modelleisenbahnanlage ist der Modellbahndecoder mit der Fahrspur in Gestalt des Gleises gekoppelt. Über das Gleis werden nicht nur die Steuerbefehle der Steuereinheit übertragen, sondern auch die elektrische Energieversorgung des Modellbahnartikels erfolgt über das Gleis, zum Beispiel über einen Anschluss oder über einen Schleifkontakt des Modellbahnartikels. Bekannt ist es auch, dass die über das Gleis bestehende fahrspurgebundene Datenverbindung bidirektional eingesetzt wird. Rückmeldungen vom Modellbahndecoder an der Steuereinheit auf Steuerbefehle können über das Gleis übertragen werden. Hierbei ist es bekannt, unterschiedliche Kanäle für den Versand der Steuerbefehle und der Rückmeldungen zu verwenden, die jedoch beide fahrspurgebunden sind.

In der Praxis kann das Problem bestehen, dass sowohl das Senden der Steuerbefehle als auch der Rückmeldungen von Störungen überlagert ist. Im Fall von Modellbahnfahrzeugen stört zum Beispiel ein unzureichender elektrischer Schleifkontakt zwischen den Fahrzeugen und dem Gleis den Empfang der Steuerbefehle. Die Übersendung der Rückmeldungen wird häufig durch Störströme der eigenen Antriebseinrichtungen der Fahrzeuge gestört, aber auch der Antriebseinrichtungen der übrigen Fahrzeuge. Aus diesem Grund versendet die Steuereinheit die Steuerbefehle oftmals wiederholt, bis sie eine verwertbare Rückmeldung empfängt. Auch bei Modellbahnanlagen mit Fahrspuren, die der Witterung ausgesetzt sind (beispielsweise Gartenbahn-Modelleisenbahnanlagen) können Probleme beim Datenaustausch über die Fahrspur auftreten.

Ein Modellbahnartikel der eingangs genannten Art ist in der US 8,154,227 B1 beschrieben. In der DE 10 2004 016 636 A1 ist ein Modellbahnartikel offenbart, der Daten über eine fahrspurgebundene und über eine drahtlose Datenverbindung empfangen kann.

Aufgabe der vorliegenden Erfindung ist es, einen gattungsgemäßen Modellbahnartikel und eine Spielvorrichtung bereitzustellen, bei dem bzw. mit der ein vielseitigerer oder zuverlässigerer Austausch von Daten möglich ist.

Diese Aufgabe wird erfindungsgemäß durch einen Modellbahnartikel mit den Merkmalen von Anspruch 1 gelöst.

Beim erfindungsgemäßen Modellbahnartikel ist vorgesehen, dass eine Datenverbindung des Modellbahndecoders nicht nur über die fahrspurgebundene Datenverbindung bereitgestellt werden kann, sondern auch über eine drahtlose Datenverbindung. Zu diesem Zweck umfasst die Sende- und/oder Empfangseinrichtung das im Modellbahndecoder angeordnete Übertragungsglied. Das Übertragungsglied kann in den Modellbahndecoder integriert sein und ein Bestandteil desselben sein. Alternativ kann vorgesehen sein, dass das Übertragungsglied mit dem Modellbahndecoder gekoppelt werden kann, vorzugsweise über eine elektrische Steckverbindung. Dies bietet insbesondere den Vorteil, als Zukaufteile erhältliche kostengünstige Übertragungsglieder zur Erweiterung der Funktionalität des Modellbahndecoders einzusetzen. Der Modellbahndecoder und das Übertragungsglied können dementsprechend bevorzugt einen modulartigen Aufbau aufweisen.

Über die drahtlose Datenverbindung können alternativ zur fahrspurgebundenen Datenverbindung und/oder ergänzend zu dieser Daten ausgetauscht werden. Die drahtlose Datenverbindung kann unidirektional sein, oder es kann sich vorzugsweise um eine bidirektionale drahtlose Datenverbindung handeln. Dies erlaubt es insbesondere, je nach der von den Daten umfassten Informationen selektiv die fahrspurgebundene Datenverbindung oder die drahtlose Datenverbindung zu verwenden, oder Daten redundant über beide Datenverbindungen zu übertragen. Darauf wird nachfolgend noch eingegangen. Im Ergebnis ergibt sich dadurch die Möglichkeit eines vielfältigeren und zuverlässigen Datenaustausches zwischen dem Modellbahnartikel und externen Einheiten. Zu den externen Einheiten kann insbesondere die Steuereinheit der digitalen elektrischen Modellbahn zählen. Alternativ oder ergänzend können Daten über die drahtlose Datenverbindung auch mit einer externen Sende- und/oder Empfangseinheit ausgetauscht werden, zum Beispiel einem tragbaren mobilen Zusatzgerät abweichend von der Steuereinheit. Auch darauf wird nachfolgend noch eingegangen.

Ein besonderer Vorteil des erfindungsgemäßen Modellbahnartikels besteht beispielsweise darin, dass dieser auch auf einer nicht im Digitalbetrieb arbeitenden Modellbahnanlage eingesetzt werden kann. Der Modellbahnartikel, zum Beispiel ein Modellbahnfahrzeug, wird über die Fahrspur mit Energie versorgt. Steuerbefehle sowie gegebenenfalls auf diese gesendete Rückmeldungen können über die drahtlose Datenverbindung übermittelt werden.

Sowohl bei der fahrspurgebundenen Datenverbindung als auch bei der drahtlosen Datenverbindung kann vorgesehen sein, dass Daten je nach den von ihnen umfassten Informationen und/oder je nach Übertragungsrichtung über unterschiedliche Kanäle der jeweiligen Datenverbindung gesendet werden. Jede Datenverbindung, fahrspurgebunden oder drahtlos, kann dementsprechend zwei oder mehr Kanäle aufweisen oder ausbilden.

Es ist vorgesehen, dass die fahrspurgebundene Datenverbindung und die drahtlose Datenverbindung als redundante Datenverbindungen verwendbar sind, und dass vom Modellbahndecoder über die fahrspurgebundene Datenverbindung und die drahtlose Datenverbindung empfangene Daten auf Übereinstimmung prüfbar sind. Dies gibt die Möglichkeit einer Fehlerkontrolle der empfangenen Daten. Bei Abweichung der in den Daten enthaltenen Informationen voneinander können die empfangenen Daten vom Modellbahndecoder beispielsweise nochmals angefordert werden oder verworfen werden.

Vorzugsweise ist das Übertragungsglied ein WLAN-Funkglied und/oder ein Bluetooth-Funkglied. Dies gibt zum Beispiel die Möglichkeit, den Modellbahnartikel in ein bestehendes Datennetzwerk in einfacher und zuverlässiger Weise einzubinden. Ferner ist die Möglichkeit gegeben, das Übertragungsglied als preiswertes Zusatzmodul zum Modellbahndecoder anzubieten, das mit diesem vorzugsweise über eine Steckverbindung verbunden werden und dessen Funktionalität erweitern kann.

Günstig ist es, wenn das Übertragungsglied, sofern nicht in den Modellbahndecoder integriert, über einen drahtgebundenen Datenbus mit dem Modellbahndecoder gekoppelt ist, insbesondere über einen USB-Anschluss oder einen Ethernet-Anschluss.

Wie bereits erwähnt ist es dabei günstig, wenn das Übertragungsglied über eine Steckverbindung mit dem Modellbahndecoder gekoppelt oder koppelbar ist. Ein als Zusatzmodul zum Modellbahndecoder angebotenes Übertragungsglied kann zum Beispiel über einen USB-Anschluss oder Ethernet-Anschluss an den Modellbahndecoder angeschlossen und dadurch mit diesem gekoppelt werden.

Es kann vorgesehen sein, dass die Steckverbindung lösbar ist, insbesondere dass das Übertragungsglied dem Modellbahnartikel entnehmbar ist. Das Übertragungsglied kann erforderlichenfalls aus dem Modellbahnartikel entfernt und zum Beispiel in einem anderen Modellbahnartikel verbaut werden.

Günstig ist es, wenn der Modellbahnartikel eine elektrische Energieversorgung für das Übertragungsglied aufweist. Beispielsweise kann im Modellbahnartikel eine insbesondere wiederaufladbare Batterie vorgesehen sein. Die Energieversorgung kann das Übertragungsglied und den Modellbahndecoder mit elektrischer Energie versorgen. Dies erlaubt es insbesondere, eine Energieversorgung über die Fahrspur einzusparen.

Alternativ oder ergänzend kann selbstverständlich vorgesehen sein, dass das Übertragungsglied so elektrisch mit dem Modellbahndecoder gekoppelt oder in diesen integriert ist, dass dem Übertragungsglied über die Fahrspur bereitgestellte elektrische Energie bereitstellbar ist.

Es wurde bereits erwähnt, dass Daten günstigerweise abhängig von der von ihnen umfassten Information vom Modellbahndecoder selektiv über die fahrspurgebundene Datenverbindung und/oder die drahtlose Datenverbindung übertragbar sind. Je nach Umfang und/oder Art der von den Daten umfassten Informationen kann der Modellbahndecoder - voreingestellt oder veränderbar einstellbar - Daten bevorzugt über die fahrspurgebundene und/oder die drahtlose Datenverbindung übertragen.

Wie bereits erwähnt, können Daten redundant über die fahrspurgebundene und die drahtlose Datenverbindung übertragen werden. Dies kann insbesondere gleichzeitig erfolgen.

Grundsätzlich besteht bevorzugt die Möglichkeit, jedwede Art von Daten über die fahrspurgebundene und/oder die drahtlose Datenverbindung zu übertragen.

Als vorteilhaft erweist es sich insbesondere, wenn Daten umfassend einen Steuerbefehl und Daten umfassend eine gegebenenfalls vorhandene Rückmeldung des Modellbahndecoders auf einen Steuerbefehl über die fahrspurgebundene Datenverbindung übertragbar sind und/oder über die drahtlose Datenverbindung vom Modellbahndecoder an die Steuereinheit übertragbar sind.

Insbesondere ist folgender Betrieb des Modellbahndecoders denkbar: Der Modellbahndecoder wird im an sich bekannten Digitalbetrieb betrieben, wobei über die Fahrspur eine Energieversorgung erfolgt und Steuerbefehle sowie gegebenenfalls vorhandene Rückmeldungen über die Fahrspur übertragen werden. Alternativ ist ein Funkbetrieb möglich, wobei Steuerbefehle sowie gegebenenfalls vorhandene Rückmeldungen über die drahtlose Datenverbindung übertragen werden und die Energieversorgung über die Fahrspur erfolgt. Weiter ist denkbar, dass Steuerbefehle über die fahrspurgebundene Datenverbindung übertragen werden und die Energieversorgung über die Fahrspur erfolgt und dass Rückmeldungen auf Steuerbefehle über die drahtlose Datenverbindung übertragen werden.

Als vorteilhaft erweist es sich, wenn Daten umfassend die Änderung eines im Modellbahndecoder hinterlegten Grundprogramms, umfassend Wartungsinformationen und/oder eine Folge von Anweisungen an den Modellbahndecoder (beispielsweise Steuerbefehlmakros) über die drahtlose Datenverbindung übertragbar sind. Das Übertragungsglied bietet dadurch insbesondere eine Schnittstelle zum Übertragen eher umfangreicherer Datenmengen. Beispielsweise kann ein Grundprogramm, eine sogenannte "Firmware", drahtlos übertragen werden. Daten umfassend Wartungs- oder Serviceinformationen, beispielsweise zur Fehlerkontrolle oder Fehleranalyse bei einer Wartung des Modellbahnartikels, werden vorzugsweise ebenfalls drahtlos übertragen. Eine Mehrzahl von miteinander verbundenen Steuerbefehlen, ein sogenanntes Steuerbefehlmakro, werden vorzugsweise ebenfalls drahtlos übertragen.

Bei einer Umsetzung des Modellbahnartikels in der Praxis erweist es sich als günstig, wenn der Modellbahnartikel eine Digitalkamera zum Erstellen von Aufnahmen der Umgebung aufweist und wenn von der Digitalkamera erstellte Aufnahmen als Daten über die drahtlose Datenverbindung übertragbar sind. Auch in diesem Fall bietet es sich an, zum Übertragen der eher umfangreicheren Datenvolumina die Schnittstelle des Übertragungsgliedes zu verwenden.

Der Modellbahnartikel kann ein Modellbahnfahrzeug sein, insbesondere ein Modelleisenbahnfahrzeug, speziell eine Lokomotive.

Die eingangs genannte Aufgabe wird erfindungsgemäß gelöst durch eine Spielvorrichtung, umfassend mindestens einen Modellbahnartikel der vorstehend genannten Art und mindestens eine räumlich von diesem angeordnete Sende- und/oder Empfangseinheit, die zum Ausbilden einer drahtlosen Datenverbindung mit dem Übertragungsglied ausgebildet ist zum drahtlosen Übertragen von Daten zwischen dem Modellbahndecoder und der Sende- und/oder Empfangseinheit.

Die bereits im Zusammenhang mit der Erläuterung des erfindungsgemäßen Modellbahnartikels erwähnten Vorteile können bei der Spielvorrichtung ebenfalls erzielt werden. Diesbezüglich kann auf die voranstehenden Erläuterungen verwiesen werden.

Mindestens eine Sende- und/oder Empfangseinheit kann als Steuereinheit einer digitalen elektrischen Modellbahnanlage (insbesondere Modelleisenbahnanlage) ausbildet sein, wobei die Spielvorrichtung eine Fahrspur umfasst, wobei die Steuereinheit über die Fahrspur mit dem Modelbahndecoder koppelbar ist zum redundanten Übertragen von Daten zwischen dem Modellbahndecoder und der Steuereinheit über die fahrspurgebundene Datenverbindung und über die drahtlose Datenverbindung. Die externe Sende- und/oder Empfangseinheit wird in diesem Fall als Steuereinheit der digitalen Modellbahn eingesetzt.

Der Modellbahnartikel kann ein Modellbahnfahrzeug sein, der über die Fahrspur verfahrbar ist. Alternativ kann es sich bei dem Modellbahnartikel um einen nichtbeweglichen Modellbahnartikel handeln, beispielsweise ein Modellbahngebäude oder eine Weiche der Fahrspur.

Es kann vorgesehen sein, dass mindestens eine Sende- und/oder Empfangseinheit eine tragbare Datenverarbeitungseinrichtung ist, beispielsweise ein Tabletcomputer, ein Handheldcomputer, ein Laptop oder ein Smartphone. Zusätzlich zu einer Steuereinheit oder alternativ zu dieser kann mindestens eine tragbare Datenverarbeitungseinrichtung vorgesehen sein. Zwischen der Datenverarbeitungseinrichtung und dem Übertragungsglied können Daten kabellos übertragen werden.

Daten können insbesondere abhängig von der von ihnen umfassten Information von der Sende- und/oder Empfangseinheit selektiv über die fahrspurgebundene Datenverbindung und/oder die drahtlose Datenverbindung übertragen werden.

Die fahrspurgebundene Datenverbindung und die drahtlose Datenverbindung sind als redundante Datenverbindungen verwendbar, wobei von der Sende- und/oder Empfangseinheit über die fahrspurgebundene und die drahtlose Datenverbindung empfangene Daten auf Übereinstimmung prüfbar sind, und/oder wobei die Übertragung der redundanten Daten gleichzeitig über die beiden Datenverbindungen erfolgt. Erforderlichenfalls können diese Daten nochmals vom Modellbahndecoder angefordert werden oder ignoriert werden.

In mindestens einer Sende- und/oder Empfangseinheit kann ein Computerprogramm ausführbar gespeichert sein, das eine virtuelle Spielumgebung für den (realen) Modellbahnartikel mit einer Mehrzahl von Spielstufen für einen Benutzer bereitstellt, wobei Daten abhängig von der Spielstufe über die fahrspurgebundene Datenverbindung oder über die drahtlose Datenverbindung übertragen werden. Der reale Modellbahnartikel kann in eine virtuelle Spielumgebung eingebunden werden, wie dies beispielweise in der nicht-vorveröffentlichten Patentanmeldung DE 10 2013 100 530 beschrieben ist. Es kann vorgesehen sein, dass Art und Menge der zwischen dem Modellbahndecoder und der Sende- und/oder Empfangseinheit von der Spielstufe (sog. "Spiellevel") abhängt. Je nach Spielstufe kann der Datenaustausch über die am besten geeignete Datenverbindung - fahrspurgebunden oder drahtlos - erfolgen.

Es kann vorgesehen sein, dass mindestens eine Sende- und/oder Empfangseinheit eine Schnittstelle zum Aufbau einer Kommunikationsverbindung zu einer extern der Spielvorrichtung angeordneten Datenverarbeitungseinrichtung aufweist. Die Datenverarbeitungseinrichtung ist beispielsweise im Besitz oder unter Verwaltung eines Herstellers des Modellbahnartikels oder der Spielvorrichtung. Beispielsweise stellt die Datenverarbeitungseinrichtung eine Webseite oder ein Internetportal bereit, über das Daten auf die Sende- und/oder Empfangseinheit zur Steigerung der Funktionalität der Spielvorrichtung übertragen werden können. Diese Daten können ganz oder teilweise an den Modellbahnartikel über die fahrspurgebundene und/oder die drahtlose Datenverbindung übertragen werden.

Umgekehrt kann vorgesehen sein, dass Daten vom Modellbahnartikel über die mindestens eine Sende- und/oder Empfangseinheit auf die Datenverarbeitungseinrichtung übertragen werden.

Wie eingangs erwähnt betrifft die Erfindung auch ein Verfahren. Ein erfindungsgemäßes Verfahren erlaubt einen vielseitigeren oder zuverlässigeren Austausch von Daten zwischen einem Modellbahnartikel und einer externen Sende- und/oder Empfangseinheit und ist dadurch gekennzeichnet, dass ein digitaler elektrischer Modellbahnartikel der vorstehend genannten Art zum Einsatz kommt, wobei die Daten zwischen der als Steuereinheit einer digitalen elektrischen Modellbahnanlage ausgebildeten Sende- und/oder Empfangseinheit und dem Übertragungsglied des Modellbahnartikels drahtlos übertragen werden und redundant über eine fahrspurgebundene Datenverbindung übertragen werden und im Hinblick auf eine Fehlerkontrolle vom Modellbahndecoder oder der Steuereinheit auf Übereinstimmung geprüft werden.

Die im Zusammenhang mit der Erläuterung des erfindungsgemäßen Modellbahnartikels erwähnten Vorteile können bei Durchführung des Verfahrens ebenfalls erzielt werden. Diesbezüglich wird auf voranstehende Erläuterungen verwiesen.

Vorteilhafte Ausführungsbeispiele des erfindungsgemäßen Verfahrens ergeben sich aus den Merkmalen vorteilhafter Ausführungsformen des Modellbahnartikels und/oder vorteilhafter Ausführungsformen der Spielvorrichtung. Diese Merkmale können dementsprechend zur Definition vorteilhafter Ausführungsbeispiele des Verfahrens herangezogen werden.

Die nachfolgende Beschreibung vorteilhafter Ausführungsformen der Erfindung dient im Zusammenhang mit der Zeichnung der näheren Erläuterung der Erfindung. Die einzige Figur der Zeichnung zeigt schematisch eine erfindungsgemäße Spielvorrichtung umfassend einen erfindungsgemäßen Modellbahnartikel, wobei mit der Spielvorrichtung ein vorteilhaftes Ausführungsbeispiel eines erfindungsgemäßen Verfahrens durchführbar ist.

Die Figur zeigt, symbolisiert anhand einer strichlinierten Einfassung, eine vorteilhafte Ausführungsform eines mit dem Bezugszeichen 10 belegten Modellbahnartikels. Der Modellbahnartikel 10 ist insbesondere ein digitaler elektrischer Modelleisenbahnartikel, der vorzugsweise ausgestaltet ist als Modelleisenbahnfahrzeug, speziell als Lokomotive. Der Modelleisenbahnartikel 10 kommt als Bestandteil einer mit dem Bezugszeichen 12 belegten vorteilhaften Ausführungsform einer erfindungsgemäßen Spielvorrichtung zum Einsatz. Die Spielvorrichtung 12 umfasst insbesondere eine nur teilweise dargestellte digitale elektrische Modelleisenbahnanlage 14, deren Bestandteil der Modelleisenbahnartikel 10 ist. Die Modelleisenbahnanlage 14 umfasst eine Fahrspur 16 in Gestalt eines Gleises 18.

Die Modelleisenbahnanlage 14 umfasst ferner eine digitale elektrische Steuereinheit 20 zum Steuern des Modelleisenbahnartikels 10. Die Steuereinheit 20 kann Bedienelemente 22 aufweisen, um Steuerbefehle auszulösen oder zu erstellen und auf nachfolgend noch erläuterte Weise an den Modelleisenbahnartikel 10 zu übertragen. Die Steuereinheit 20 steht über zwei Leitungen 24, 26 mit dem Gleis 18 in elektrischer Verbindung.

Der Modelleisenbahnartikel 10 umfasst einen digitalen elektrischen Modellbahndecoder 28. Der Modellbahndecoder 28 ist über Leitungen 30, 32 mit dem Gleis 18 verbunden und dadurch mit diesem gekoppelt. Der Modellbahndecoder 28 kann von der Steuereinheit 20 unter einer Adresse angesprochen werden. Zu diesem Zweck weist der Modellbahndecoder 28 einen Adressspeicher 34 auf. Des Weiteren kann der Modellbahndecoder 28 eine Speichereinheit 36 umfassen. In der Speichereinheit 36 ist beispielsweise ein Grundprogramm (Firmware) des Modellbahndecoders 28 gespeichert. Eine Folge von Steuerbefehlen (Befehlsmakro) kann ebenfalls in der Speichereinheit 36 gespeichert sein.

Der Modelleisenbahnartikel 10 kann eine Kamera aufweisen, insbesondere eine Digitalkamera 38. Die Digitalkamera 38 ist mit dem Modellbahndecoder 28 über eine Leitung 40 gekoppelt. Aufnahmen der Umgebung des Modelleisenbahnartikels 10 können von der Digitalkamera 38 erstellt und an den Modellbahndecoder 28 übermittelt werden.

Der Modelleisenbahnartikel 10 umfasst ferner ein Übertragungsglied 42, das zum Aufbau einer drahtlosen Datenverbindung zwischen dem Modellbahndecoder 28 und der Steuereinheit 20 ausgestaltet ist. Das Übertragungsglied 42 ist insbesondere ein WLAN-Funkglied oder ein Bluetooth-Funkglied. Eine Sende- und/oder Empfangseinrichtung 43 des Modelleisenbahnartikels 10 umfasst den Modellbahndecoder 28 und das Übertragungsglied 42.

Im vorliegenden Fall ist das Übertragungsglied 42 im Modelleisenbahnartikel 10 angeordnet, jedoch getrennt vom Modellbahndecoder 28 gebildet und mit diesem über einen drahtgebundenen Datenbus 44 gekoppelt. Der Datenbus 44 umfasst zum Beispiel eine USB-Verbindung 46 oder eine Ethernet-Verbindung 48 alternativ oder ergänzend zur USB-Verbindung.

Das Übertragungsglied 42 kann über eine Steckverbindung 50 lösbar mit dem Modellbahndecoder 28 verbunden werden. Dies gibt die Möglichkeit, das Übertragungsglied als kostengünstiges Zukaufteil anzubieten, das mit dem Modellbahndecoder 28 über den Datenbus 44 verbunden werden kann. Die Funktionalität des Modellbahndecoders 28 kann dadurch erweitert werden.

Denkbar ist, dass das Übertragungsglied 42 aus dem Modelleisenbahnartikel 10 entfernt werden kann. Die Steckverbindung 50 ist zu diesem Zweck vorzugsweise lösbar. Dies erlaubt es, das Übertragungsglied 42 erforderlichenfalls in einem anderen Modelleisenbahnartikel zu verbauen.

Bei einer andersartigen Ausführungsform kann vorgesehen sein, dass das Übertragungsglied 42 in den Modellbahndecoder 28 integriert ist. In der Zeichnung ist dies durch eine strichlinierte Kontur des Übertragungsgliedes gezeigt, welches mit dem Bezugsweichen 42' gekennzeichnet ist.

Bei der Modelleisenbahnanlage 14 werden der Modellbahndecoder 28 und das Übertragungsglied 42 mit elektrischer Energie versorgt, die über das Gleis 18 bereitgestellt wird. Die elektrische Energie wird im Falle eines Modelleisenbahnfahrzeuges insbesondere auch für einen in der Zeichnung nicht dargestellten Antriebsmotor des Modelleisenbahnartikels 10 verwendet.

Es kann vorgesehen sein, dass der Modelleisenbahnartikel 10 eine Batterie 52 zur Energieversorgung des Übertragungsgliedes 42 aufweist. Die Batterie 52 kann in den Modellbahndecoder 28 oder in das Übertragungsglied 42 integriert sein.

Bei der Spielvorrichtung 12 kann ein Datenaustausch zwischen der Steuereinheit 20 und dem Modellbahndecoder 28 auf unterschiedliche Weise erfolgen.

Zum einen ist eine fahrspurgebundene Datenverbindung bereitgestellt, die über die Leitungen 24, 26, das Gleis 18, und die Leitungen 30, 32 besteht. Die fahrspurgebundene Datenverbindung ist insbesondere bidirektional, so dass Daten von der Steuereinheit 20 an den Modellbahndecoder 28 und von diesem an die Steuereinheit 20 übertragen werden können. Es kann vorgesehen sein, dass die Datenübertragung in unterschiedlichen Kanälen der fahrspurgebundenen Datenverbindung erfolgt.

Darüber hinaus kann über das Übertragungsglied 42 eine drahtlose Datenverbindung mit der Steuereinheit 20 bereitgestellt werden. Die Steuereinheit 20 umfasst hierfür ebenfalls ein Übertragungsglied 54, das mit dem Übertragungsglied 42 zusammenwirken kann.

Möglich ist ein Austausch von Daten beispielsweise über WLAN oder Bluetooth. Die drahtlose Datenverbindung ist vorzugsweise ebenfalls bidirektional, um das Übertragen von Daten von der Steuereinheit 20 an den Modellbahndecoder 28 und von diesem in der umgekehrten Richtung zu ermöglichen. Hierbei kann ebenfalls eine Übertragung in unterschiedlichen Kanälen erfolgen.

Das Vorsehen von zwei vorzugsweise jeweils bidirektionalen Datenverbindungen - fahrspurgebunden und drahtlos - erlaubt insbesondere einen vielseitigeren und zuverlässigeren Austausch von Daten. Beispielsweise kann vorgesehen sein, dass die Spielvorrichtung im herkömmlichen Digitalbetrieb betrieben wird, wobei Energie über das Gleis 18 bereitgestellt wird. Steuerbefehle von der Steuereinheit 20 werden über die fahrspurgebundene Datenverbindung übertragen. Gegebenenfalls vorhandene Rückmeldungen des Modellbahndecoders 28 auf Steuerbefehle werden ebenfalls über die fahrspurgebundene Datenverbindung übertragen.

Es kann auch vorgesehen sein, dass Steuerbefehle über die drahtlose Datenverbindung übertragen werden, ebenso wie gegebenenfalls vorhandene Rückmeldungen des Modellbahndecoders 28 auf Steuerbefehle. Die Energieversorgung erfolgt über das Gleis 18. Dies bietet sich beispielsweise bei Gartenbahn-Modelleisenbahnen an.

Denkbar ist auch ein Betrieb derart, dass Steuerbefehle über die fahrspurgebundene Datenverbindung übertragen werden und gegebenenfalls vorhandene Rückmeldungen über die drahtlose Datenverbindung.

Die drahtlose Datenverbindung bietet sich insbesondere an, um größere Datenvolumina drahtlos zu übertragen. Beispielsweise ist vorgesehen, dass die von der Digitalkamera 38 erstellten Aufnahmen als Daten über die drahtlose Datenverbindung an die Steuereinheit 20 übertragen werden können. Die entsprechenden Aufnahmen können beispielsweise an einer Anzeigeeinheit 56 der Steuereinheit 20 angezeigt werden.

Ferner kann vorgesehen sein, dass Aktualisierungen des Grundprogramms in der Speichereinheit 36 über die drahtlose Datenverbindung von der Steuereinheit 20 an den Modellbahndecoder 28 übertragen werden. Ebenso wird eine Folge von Anweisungen (Steuerbefehlmakro), die in der Speichereinheit 36 gespeichert werden kann, vorzugsweise über die drahtlose Datenverbindung übertragen.

Daten umfassend Wartungsinformationen, beispielsweise bei einer Wartung des Modelleisenbahnartikel 10 zur Fehleranalyse, werden vorzugsweise ebenfalls über die drahtlose Datenverbindung übertragen.

Es kann vorgesehen sein, dass die Steuereinheit 20 und/oder der Modellbahndecoder 28 Daten abhängig von der ihnen umfassten Information selektiv über die fahrspurgebundene und/oder die drahtlose Datenverbindung übertragen. Dies schließt insbesondere die Möglichkeit mit ein, dass Daten gleicher Art (zum Beispiel Steuerbefehle) zu unterschiedlichen Zeitpunkten über unterschiedliche Datenverbindungen übertragen werden können.

Ferner ist insbesondere vorgesehen, dass die fahrspurgebundene und die drahtlose Verbindung als redundante Datenverbindungen verwendbar sind. An den Modellbahndecoder 28 übertragene Daten können von diesem auf Übereinstimmung geprüft werden. Bei fehlender Übereinstimmung kann vorgesehen sein, dass diese Daten nochmals angefordert werden oder verworfen werden. In entsprechender Weise können an die Steuereinheit 20 redundante übertragene Daten von dieser auf Übereinstimmung geprüft werden.

Der erfindungsgemäße Modelleisenbahnartikel 10 eignet sich insbesondere auch zum Einsatz an einer analog betriebenen Modelleisenbahnanlage (nicht gezeigt). Die elektrische Energieversorgung kann über das Gleis 18 der Modelleisenbahnanlage 14 erfolgen. Steuerbefehle sowie gegebenenfalls vorhandene Rückmeldungen können über die drahtlose Datenverbindung an eine externe Sende- und/oder Empfangseinheit übertragen werden.

Die Spielvorrichtung 12 kann ergänzend mindestens eine externe Sende- und/oder Empfangseinheit 58 umfassen, bei der es sich um eine Datenverarbeitungseinrichtung wie einen Computer handeln kann. Die Datenverarbeitungseinrichtung kann fest installiert sein. Vorzugsweise handelt es sich allerdings um eine tragbare Datenverarbeitungseinrichtung, beispielsweise einen Tabletcomputer, einen Handheldcomputer, einen Laptop oder ein Smartphone.

Die Sende- und/oder Empfangseinheit 58 ist zum Aufbau einer drahtlosen Datenverarbeitungseinrichtung mit dem Modellbahndecoder 28 ausgestaltet. Zu diesem Zweck weist sie ein Übertragungsglied 60 auf, das mit dem Übertragungsglied 42 zum Austausch der Daten beispielsweise über WLAN oder Bluetooth zusammenwirken kann.

Wie voranstehend am Beispiel der Steuereinheit 20 erläutert, können Daten wie insbesondere Steuerbefehle, Rückmeldungen, Aktualisierungen eines Grundprogrammes, Wartungsinformationen oder eine Folge von Steuerbefehlen drahtlos zwischen dem Modellbahndecoder 28 und der Sende- und/oder Empfangseinheit 58 übertragen werden.

Es ist insbesondere denkbar, dass die Spielvorrichtung 12 eine Mehrzahl von externen Sende- und/oder Empfangseinheiten 58 aufweist, die identisch oder unterschiedlich zueinander ausgestaltet sein können.

In der Zeichnung nicht dargestellt ist ein weiterer erfindungsgemäßer Modellbahnartikel, der zusammen mit dem Modelleisenbahnartikel 10 bei der Spielvorrichtung 12 zum Einsatz kommen kann. Selbstverständlich ist die Möglichkeit gegeben, über den Modelleisenbahnartikel 10 hinaus weitere Modellbahnartikel in die Spielvorrichtung 12 zu integrieren. Eine Übertragung von Daten zwischen dem mindestens einen weiteren Modellbahnartikel und der Steuereinheit 20 sowie der Sende- und/oder Empfangseinheit 58 kann ebenfalls fahrspurgebunden und/oder drahtlos erfolgen. Es ist auch die Möglichkeit gegeben, dass Daten gleicher Art, wie zum Beispiel Steuerbefehle und Rückmeldungen darauf, an die unterschiedlichen Modellbahnartikel über unterschiedliche Arten von Datenverbindungen - fahrspurgebunden oder drahtlos - übertragen werden.

## Patentansprüche

1. Digitaler elektrischer Modelbahnartikel (10) einer Modellbahnanlage (14), insbesondere Modelleisenbahnartikel, der eine Sende- und/oder Empfangseinrichtung (43) umfasst mit einem unter einer Adresse ansprechbaren digitalen elektrischen Modellbahndecoder (28) zum Übertragen von Daten zwischen dem Modellbahndecoder (28) und einer Steuereinheit (20) der Modellbahnanlage (14), wobei der Modellbahndecoder (28) mit einer Fahrspur (16) der Modellbahnanlage (14) koppelbar ist und die Daten über eine fahrspurgebundene Datenverbindung übertragbar sind, wobei die Sende- und/oder Empfangseinrichtung (43) ein im Modellbahnartikel (10) angeordnetes Übertragungsglied (42) umfasst, das in den Modellbahndecoder (28) integriert oder mit diesem gekoppelt ist und über das eine drahtlose Datenverbindung zum Übertragen von Daten zwischen dem Modellbahndecoder (28) und der Steuereinheit (20) und/oder einer externen Sende- und/oder Empfangseinheit (58) bereitstellbar ist, wobei die fahrspurgebundene Datenverbindung und die drahtlose Datenverbindung als redundante Datenverbindungen verwendbar sind, **dadurch gekennzeichnet, dass** der Modellbahndecoder (28) oder die Steuereinheit (20) ausgelegt ist, über die fahrspurgebundene Datenverbindung und die drahtlose Datenverbindung empfangene Daten im Hinblick auf eine Fehlerkontrolle auf Übereinstimmung zu prüfen.

2. Modellbahnartikel nach Anspruch 1, **dadurch gekennzeichnet, dass** das Übertragungsglied ein WLAN-Funkglied (42) und/oder ein Bluetooth-Funkglied (42) ist.

3. Modellbahnartikel nach Anspruch 1 oder 2, **dadurch gekennzeichnet, dass** das Übertragungsglied (42), sofern nicht in den Modellbahndecoder (28) integriert, über einen drahtgebundenen Datenbus (44) mit dem Modellbahndecoder (28) gekoppelt ist, insbesondere über einen USB-Anschluss (46) oder einen Ethernet-Anschluss (48).

4. Modellbahnartikel nach Anspruch 3, **dadurch gekennzeichnet, dass** das Übertragungsglied (42) über eine Steckverbindung (50) mit dem Modellbahndecoder (28) gekoppelt oder koppelbar ist.

5. Modellbahnartikel nach Anspruch 4, **dadurch gekennzeichnet, dass** die Steckverbindung (50) lösbar ist, insbesondere dass das Übertragungsglied (42) vom Modellbahnartikel (10) entnehmbar ist.

6. Modellbahnartikel nach einem der voranstehenden Ansprüche, **dadurch gekennzeichnet, dass** der Modellbahnartikel (10) eine elektrische Energieversorgung (52) für das Übertragungsglied (42) aufweist und/oder dass das Übertragungsglied (42) so elektrisch mit dem Modellbahndecoder (28) gekoppelt oder in diesen integriert ist, dass dem Übertragungsglied (42) über die Fahrspur (16) bereitgestellte elektrische Energie bereitstellbar ist.

7. Modellbahnartikel nach einem der voranstehenden Ansprüche, **dadurch gekennzeichnet, dass** Daten abhängig von der von Ihnen umfassten Information vom Modellbahndecoder (28) selektiv über die fahrspurgebundene Datenverbindung und/oder die drahtlose Datenverbindung übertragbar sind.

8. Modellbahnartikel nach einem der voranstehenden Ansprüche, **dadurch gekennzeichnet, dass** bei Abweichungen der Informationen in den über die fahrspurgebundene Datenverbindung und über die drahtlose Datenverbindung empfangenen Daten diese vom Modellbahndecoder (28) nochmals angefordert werden oder verworfen werden.

9. Modellbahnartikel nach einem der voranstehenden Ansprüche, **dadurch gekennzeichnet, dass** Daten umfassend einen Steuerbefehl und Daten umfassend eine gegebenenfalls vorhandene Rückmeldung des Modellbahndecoders (28) auf einen Steuerbefehl über die fahrspurgebundene Datenverbindung und/oder über die drahtlose Datenverbindung übertragbar sind.

10. Modellbahnartikel nach einem der voranstehenden Ansprüche, **dadurch gekennzeichnet, dass** Daten umfassend die Änderung eines im Modellbahndecoder (28) hinterlegten Grundprogramms, umfassend Wartungsinformationen und/oder eine Folge von Anweisungen an den Modellbahndecoder (28) über die drahtlose Datenverbindung übertragbar sind.

11. Modellbahnartikel nach einem der voranstehenden Ansprüche, **dadurch gekennzeichnet, dass** der Modellbahnartikel (10) eine Digitalkamera (38) zum Erstellen von Aufnahmen der Umgebung aufweist und dass von der Digitalkamera (38) erstellbare Aufnahmen als Daten über die drahtlose Datenverbindung übertragbar sind.

12. Spielvorrichtung, umfassend mindestens einen Modellbahnartikel nach einem der voranstehenden Ansprüche und mindestens eine räumlich von diesem angeordnete Sende- und/oder Empfangseinheit (20, 58), die zum Ausbilden einer drahtlosen Datenverbindung mit dem Übertragungsglied (42) ausgebildet ist zum drahtlosen Übertragen von Daten zwischen dem Modellbahndecoder (28) und der Sende- und/oder Empfangseinheit (20, 58), wobei mindestens eine Sende- und/oder Empfangseinheit (20) als Steuereinheit (20) einer digitalen elektrischen Modellbahnanlage (14) ausbildet ist, wobei die Spielvorrichtung (12) eine Fahrspur (16) umfasst, und wobei die Steuereinheit (20) über die Fahrspur (16) mit dem Modelbahndecoder (28) koppelbar ist zum redundanten Übertragen von Daten zwischen dem Modellbahndecoder (28) und der Steuereinheit (20) über die fahrspurgebundene Datenverbindung und über die drahtlose Datenverbindung.

13. Spielvorrichtung nach Anspruch 12, **dadurch gekennzeichnet, dass** mindestens eine Sende- und/oder Empfangseinheit (58) eine tragbare Datenverarbeitungseinrichtung ist, beispielsweise ein Tabletcomputer, ein Handheldcomputer, ein Laptop oder ein Smartphone.

14. Spielvorrichtung nach Anspruch 12 oder 13, **dadurch gekennzeichnet, dass** in mindestens einer Sende- und/oder Empfangseinheit (58) ein Computerprogramm ausführbar gespeichert ist, das eine virtuelle Spielumgebung für den Modellbahnartikel (10) mit einer Mehrzahl von Spielstufen für einen Benutzer bereitstellt, wobei Daten abhängig von der Spielstufe über die fahrspurgebundene Datenverbindung oder über die drahtlose Datenverbindung übertragen werden.

15. Verfahren zum Übertragen von Daten zwischen mindestens einer Sende- und/oder Empfangseinheit und einem digitalen elektrischen Modellbahnartikel nach einem der Ansprüche 1 bis 11, wobei die Daten zwischen der als Steuereinheit einer digitalen elektrischen Modellbahnanlage ausgebildeten Sende- und/oder Empfangseinheit und dem Übertragungsglied drahtlos übertragen werden und redundant über eine fahrspurgebundene Datenverbindung übertragen werden und im Hinblick auf eine Fehlerkontrolle vom Modellbahndecoder oder der Steuereinheit auf Übereinstimmung geprüft werden.

## Claims

1. Digital electrical model track article (10) of a model track installation (14), in particular model railway article, which comprises a transmission and/or receiving device (43) having a digital electrical model track decoder (28) addressable at an address for transmitting data between the model track decoder (28) and a control unit (20) of the model track installation (14), wherein the model track decoder (28) is coupleable to a track (16) of the model track installation (14) and the data are transmittable via a track-bound data connection, wherein the transmission and/or receiving device (43) comprises a transmission member (42) which is arranged in the model track article (10) and is integrated into the model track decoder (28) or is coupled thereto and via which a wireless data connection for transmitting data between the model track decoder (28) and the control unit (20) and/or an external transmission and/or receiving unit (58) is providable, wherein the track-bound data connection and the wireless data connection are useable as redundant data connections, **characterized in that** the model track decoder (28) or the control unit (20) is configured to check data received via the track-bound data connection and the wireless data connection for agreement with regard to an error control.

2. Model track article in accordance with Claim 1, **characterized in that** the transmission member is a Wi-Fi-radio member (42) and/or a Bluetooth-radio member (42).

3. Model track article in accordance with Claim 1 or 2, **characterized in that** the transmission member (42), unless integrated into the model track decoder (28), is coupled to the model track decoder (28) by way of a wired data bus (44), in particular by way of a USB-connection (46) or an Ethernet connection (48).

4. Model track article in accordance with Claim 3, **characterized in that** the transmission member (42) is coupled or coupleable to the model track decoder (28) by way of a plug connection (50).

5. Model track article in accordance with Claim 4, **characterized in that** the plug connection (50) is releasable, in particular **in that** the transmission member (42) is removable from the model track article (10).

6. Model track article in accordance with any one of the preceding Claims, **characterized in that** the model track article (10) has an electrical energy supply (52) for the transmission member (42) and/or **in that** the transmission member (42) is electrically coupled to the model track decoder (28) or is integrated therein such that electrical energy provided via the track (16) is providable to the transmission member (42).

7. Model track article in accordance with any one of the preceding Claims, **characterized in that** data are transmittable by the model track decoder (28) selectively via the track-bound data connection and/or the wireless data connection, depending on the information comprised by said data.

8. Model track article in accordance with any one of the preceding Claims, **characterized in that**, in the case of deviations in the information in the data received via the track-bound data connection and via the wireless data connection, said data is requested once again or is discarded.

9. Model track article in accordance with any one of the preceding Claims, **characterized in that** data comprising a control command and data comprising an optionally present response of the model track decoder (28) to a control command are transmittable via the track-bound data connection and/or via the wireless data connection.

10. Model track article in accordance with any one of the preceding Claims, **characterized in that** data comprising the change to a basic program stored in the model track decoder (28), comprising maintenance information and/or a sequence of instructions to the model track decoder (28) are transmittable via the wireless data connection.

11. Model track article in accordance with any one of the preceding Claims, **characterized in that** the model track article (10) has a digital camera (38) for producing recordings of the surroundings, and **in that** recordings producible by the digital camera (38) are transmittable as data via the wireless data connection.

12. Game apparatus, comprising at least one model track article in accordance with any one of the preceding Claims and at least one transmission and/or receiving unit (20, 58) arranged spatially therefrom, which is configured to form a wireless data connection to the transmission member (42) for wirelessly transmitting data between the model track decoder (28) and the transmission and/or receiving unit (20, 58), wherein at least one transmission and/or receiving unit (20) is configured as a control unit (20) of a digital electrical model track installation (14), wherein the game apparatus (12) comprises a track (16), and wherein the control unit (20) is coupleable to the model track decoder (28) by way of the track (16) for redundantly transmitting data between the model track decoder (28) and the control unit (20) via the track-bound data connection and via the wireless data connection.

13. Game apparatus in accordance with Claim 12, **characterized in that** at least one transmission and/or receiving unit (58) is a portable data processing device, for example a tablet computer, a handheld computer, a laptop, or a smartphone.

14. Game apparatus in accordance with Claim 12 or 13, **characterized in that** a computer program is stored in at least one transmission and/or receiving unit (58) so as to be executable, which computer program provides a virtual game environment for the model track article (10) with a multitude of game levels for a user, wherein data are transmitted via the track-bound data connection or via the wireless data connection, depending on the game level.

15. Method for transmitting data between at least one transmission and/or receiving unit and a digital electrical model track article in accordance with any one of Claims 1 to 11, wherein the data are wirelessly transmitted between the transmission and/or receiving unit configured as a control unit of a digital electrical model track installation and the transmission member, and are redundantly transmitted via a track-bound data connection and are checked for agreement by the model track decoder or the control unit with regard to an error control.

## Revendications

1. Article de modèle roulant réduit (10) électrique numérique d'une installation de modèle roulant réduit (14), en particulier article de train miniature, qui comprend un dispositif d'émission et/ou de réception (43) avec un décodeur de modèle roulant réduit (28) électrique numérique disponible sous une adresse pour transmettre des données entre le décodeur de modèle roulant réduit (28) et une unité de commande (20) de l'installation de modèle roulant réduit (14), dans lequel le décodeur de modèle roulant réduit (28) peut être couplé à une voie (16) de l'installation de modèle roulant réduit (14) et les données peuvent être transmises via une liaison de données reliée à la voie, dans lequel le dispositif d'émission et/ou de réception (43) comprend, agencé dans l'article de modèle roulant réduit (10), un organe de transmission (42) qui est intégré dans le décodeur de modèle roulant réduit (28) ou couplé à celui-ci, et via lequel une liaison de données sans fil peut être fournie pour transmettre des données entre le décodeur de modèle roulant réduit (28) et l'unité de commande (20) et/ou une unité d'émission et/ou de réception (58) extérieure,
dans lequel la liaison de données reliée à la voie et la liaison de données sans fil peuvent être utilisées en tant que liaisons de données redondantes, **caractérisé en ce que** le décodeur de modèle roulant réduit (28) ou l'unité de commande (20) est conçu(e) pour examiner les données reçues via la liaison de données reliée à la voie et la liaison de données sans fil en ce qui concerne un contrôle d'erreur sur la conformité.

2. Article de modèle roulant réduit selon la revendication 1, **caractérisé en ce que** l'organe de transmission est un organe de radio de réseau local sans fil (WLAN) (42) et/ou un organe de radio Bluetooth (42).

3. Article de modèle roulant réduit selon la revendication 1 ou 2, **caractérisé en ce que** l'organe de transmission (42), dans la mesure où non intégré dans le décodeur de modèle roulant réduit (28), est couplé au décodeur de modèle roulant réduit (28) via un bus de données (44) par fil, en particulier via un port USB (46) ou un port Ethernet (48).

4. Article de modèle roulant réduit selon la revendication 3, **caractérisé en ce que** l'organe de transmission (42) est ou peut être couplé au décodeur de modèle roulant réduit (28) via une connexion enfichable (50).

5. Article de modèle roulant réduit selon la revendication 4, **caractérisé en ce que** la connexion enfichable (50) est amovible, en particulier **en ce que** l'organe de transmission (42) peut être retiré de l'article de modèle roulant réduit (10).

6. Article de modèle roulant réduit selon l'une des revendications précédentes, **caractérisé en ce que** l'article de modèle roulant réduit (10) présente un approvisionnement en énergie (52) électrique pour l'organe de transmission (42) et/ou **en ce que** l'organe de transmission (42) est électriquement couplé au décodeur de modèle roulant réduit (28) ou intégré dans celui-ci, de telle sorte qu'une énergie électrique disponible puisse être fournie à l'organe de transmission (42) via la voie (16).

7. Article de modèle roulant réduit selon l'une des revendications précédentes, **caractérisé en ce que** des données sont sélectivement transmissibles, en fonction de l'information contenue par elles, par le décodeur de modèle roulant réduit (28) via la liaison de données reliée à la voie et/ou la liaison de données sans fil.

8. Article de modèle roulant réduit selon l'une des revendications précédentes, **caractérisé en ce que** lors de divergences des informations dans les données reçues via la liaison de données reliée à la voie et via la liaison de données sans fil, celles-ci sont à nouveau sollicitées ou rejetées par le décodeur de modèle roulant réduit (28).

9. Article de modèle roulant réduit selon l'une des revendications précédentes, **caractérisé en ce que** des données comprenant une instruction de commande et des données comprenant une éventuelle information de retour existante du décodeur de modèle roulant réduit (28) sur une instruction de commande peuvent être transmises via la liaison de données reliée à la voie et/ou via la liaison de données sans fil.

10. Article de modèle roulant réduit selon l'une des revendications précédentes, **caractérisé en ce que** des données comprenant la modification d'un programme de base déposé dans le décodeur de modèle roulant réduit (28), comprenant des informations de maintenance et/ou une série de consignes pour le décodeur de modèle roulant réduit (28) peuvent être transmises via la liaison de données sans fil.

11. Article de modèle roulant réduit selon l'une des revendications précédentes, **caractérisé en ce que** l'article de modèle roulant réduit (10) présente une caméra numérique (38) pour établir des enregistrements de l'environnement et **en ce que** depuis la caméra numérique (38) des enregistrements pouvant être établis peuvent être transmis en tant que données via la liaison de données sans fil.

12. Dispositif de jeu, comprenant au moins un article de modèle roulant réduit selon l'une quelconque des revendications précédentes et au moins une unité d'émission et/ou de réception (20, 58) agencée à distance de celui-ci, qui est conçue pour former une liaison de données sans fil avec l'organe de transmission (42) en vue d'une transmission sans fil de données entre le décodeur de modèle roulant réduit (28) et l'unité d'émission et/ou de réception (20, 58), dans lequel au moins une unité d'émission et/ou de réception (20) est conçue en tant qu'unité de commande (20) d'une installation de modèle roulant réduit (14) électrique numérique, dans lequel le dispositif de jeu (12) comprend une voie (16), et dans lequel l'unité de commande (20) peut être couplée au décodeur de modèle roulant réduit (28) via la voie (16) en vue d'une transmission redondante de données entre le décodeur de modèle roulant réduit (28) et l'unité de commande (20) via la liaison de données reliée à la voie et via la liaison de données sans fil.

13. Dispositif de jeu selon la revendication 12, **caractérisé en ce qu'**au moins une unité d'émission et/ou de réception (58) est un dispositif de traitement de données portatif, par exemple une tablette, un ordinateur de poche, un ordinateur portable ou un téléphone intelligent.

14. Dispositif de jeu selon la revendication 12 ou 13, **caractérisé en ce qu'**est sauvegardé de manière exécutable dans au moins une unité d'émission et/ou de réception (58) un programme d'ordinateur qui fournit un environnement de jeu virtuel pour l'article de modèle roulant réduit (10) avec une pluralité de niveaux de jeu pour un utilisateur, dans lequel des données sont transmises en fonction du niveau de jeu via la liaison de données reliée à la voie ou via la liaison de données sans fil.

15. Procédé de transmission de données entre au moins une unité d'émission et/ou de réception et un article de modèle roulant réduit électrique numérique selon l'une quelconque des revendications 1 à 11, dans lequel les données sont transmises sans fil entre l'unité d'émission et/ou de réception conçue en tant qu'unité de commande d'une installation de modèle roulant réduit électrique numérique et l'organe de transmission et sont transmises de manière redondante via une liaison de données reliée à la voie et sont examinées sur la conformité en ce qui concerne un contrôle d'erreur du décodeur de modèle roulant réduit ou de l'unité de commande.
